# EUROPÄISCHE PATENTSCHRIFT

(11) **EP 0 352 679 B1**
(45) Veröffentlichungstag und Bekanntmachung des Hinweises auf die Patenterteilung: **28.12.1994**
(21) Anmeldenummer: 89113535.2
(22) Anmeldetag: 22.07.1989
(51) Int. Cl.: H01H 71/52, H01H 71/04

(54) **Elektrisches Schaltgerät**
Electrical switchgear
Appareillage interrupteur électrique

(30) Priorität: 27.07.1988 DE 3825443
(43) Veröffentlichungstag der Anmeldung: 31.01.1990
(73) Patentinhaber: Asea Brown Boveri Aktiengesellschaft, 68309 Mannheim (DE)
(72) Erfinder: Goehle, Rolf, D-6906 Leimen (DE); Schmitt, Volker, D-6901 Bammental (DE); Jung, Karl Heinz, D-6906 Leimen 3 (DE)
(74) Vertreter: Rupprecht, Klaus, Dipl.-Ing.

(56) Entgegenhaltungen:
- EP-A- 0 144 799
- US-A- 3 089 930
- US-A- 3 183 325

## Beschreibung

Die Erfindung betrifft ein elektrisches Schaltgerät, insbesondere einen Leitungsschalter, gemäß dem Oberbegriff des Anspruches 1.

Bei elektrischen Schaltgeräten, die als Selbstschalter ausgebildet sind und in elektrischen Leitungsnetzen installiert sind, muß die Koppelung der beweglichen Kontaktstücke mit den Handschaltgriffen so vorgesehen sein, daß anhand der Stellung des Handschaltgriffs erkennbar ist, welche Schaltstellung der bewegliche Kontakthebel jeweils einnimmt. Mit anderen Worten, es muß anhand der Stellung des Handschaltgriffs ablesbar sein, ob das jeweilige elektrische Schaltgerät ein- oder ausgeschaltet ist.

Bei bekannten elektrischen Schaltgeräten, die den einschlägigen Vorschriften entsprechen müssen, nimmt der Handschaltgriff zwei Endstellungen ein, die jeweils der Schaltstellung "EIN" bzw. "AUS" entsprechen. Dabei kann die Schaltstellung "AUS" sowohl durch Selbstauslösung als auch durch manuelle Betätigung erreicht werden. Bei größeren Installationsanlagen mit Schalttafeln, die eine Vielzahl elektrischer Selbstschalter aufweisen, stellt sich dabei das Problem, daß oftmals nicht sämtliche Stromkreise eingeschaltet sind und sich demgemäß nicht alle Handschaltgriffe sich in Einschaltstellung befinden. Kommt es nun in enem eingeschalteten Stromkreis zu einer Störung, die zur selbsttätigen Auslösung des zu seiner Absicherung vorgesehenen elektrischen Schaltgerätes führt, so ist nicht ohne weiteres erkennbar, welches Schaltgerät infolge selbsttätiger Auslösung abgeschaltet ist.

Ein elektrisches Schaltgerät der eingangs genannten Art ist aus der US-A 3 089 930 bekannt geworden. Dort ist eine Feder vorgesehen, die den Betätigungsgriff in einer Zwischenstellung entgegen der Kraft einer Rückstellfeder festhält.

Eine ähnliche Ausgestaltung ist auch aus der US-A 3 183 325 bekannt geworden.

Aufgabe der Erfindung ist es, ein Schaltgerät der eingangs genannten Art zu schaffen, bei dem Anzeige einer selbsttätigen Auslösung auf sehr einfache Weise bewirkt wird.

Diese Aufgabe wird erfindungsgemäß gelöst durch die Merkmale des Anspruches 1.

Danach ist das Gehäuse des Schaltgerätes mit wenigstens einem Rastnocken versehen, der mit einem Teil des Schaltwerkes zusammenarbeitet und zu dessen Verrastung dient. Dabei kann die Verrastung nur durch manuellen Eingriff, nämlich durch Betätigung des Handschaltgriffes gelöst, d. h. überwunden werden. Der Rastnocken ist dabei in bevorzugter Weise in wenigstens einer Flachschale des Gehäuses des elektrischen Schaltgerätes angeordnet. Er wirkt mit einem zum Schaltwerk gehörenden Kniehebel, der mit dem Handschaltgriff gelenkig verbunden ist, derart zusammen, daß bei selbsttätiger Auslösung des Schaltgerätes der Handschaltgriff in einer Zwischenstellung gehalten ist, die die selbsttätige Auslösung anzeigt und aus der er nur mittels manueller Betätigung in eine seiner beiden Endstellungen gelangt.

Gemäß einer vorteilhaften Ausgestaltung der Erfindung kann der Rastnocken einstückig an die Flachschale angeformt sein.

Gemäß einer bevorzugten Ausgestaltung der Erfindung ist der Rastnocken an ein Halteteil angeformt, welches in die Flachschale des Gehäuses eingelegt ist.

In vorteilhafter Weiterbildung der Erfindung ist das mit dem Rastnocken versehene Halteteil aus elastischem Material gefertigt. Dabei ist vorgesehen, daß beispielsweise das als Blechstreifen ausgebildete Halteteil mit jeweils gleichgerichteten Abwinklungen an seinen beiden Enden versehen ist, deren Schenkel unterschiedliche Länge besitzen, wobei der kürzere Schenkel als Rastnocken dient und der längere Schenkel sich am Schaltwerk abstützt. Anstelle eines Blechstreifens kann auch ein entsprechend geformtes Teil aus Isolierwerkstoff, z. B. spritzfähiger Kunststoff, als Halteteil vorgesehen sein, das in das Gehäuse eingesetzt wird.

Zur eindeutigen Lagejustierung des Halteteils kann es ferner vorteilhaft sein, daß der Blechstreifen nahe der Abwinklung des längeren Schenkels an seinen Längskanten zwei gegenüberliegend angeordnete Einformungen aufweist, die mit Haltezapfen des Schaltwerks oder des Gehäuses zusammenarbeiten, an denen sich das Halteteil zentriert.

Eine weitere vorteilhafte Weiterbildung der Erfindung besteht darn, daß die Flachschale, die zur Aufnahme des Halteteils vorgesehen ist, mit einer Nut versehen ist, die zur Führung des Halteteils dient.

Eine andere Weiterbildung der Erfindung besteht darin, daß der Handschalthebel aus seiner Zwischenstellung heraus nur in einer Endstellung und zwar insbesondere nur in der Ausschaltstellung fixierbar ist.

In bevorzugter Ausgestaltung der Erfindung ist vorgesehen, das aus federndem Material gebildete Halteteil derart in die Halbschale einzulegen, daß die daran angeformte Rastnase bei manueller Betätigung des Handschaltgriffs den hiervon ausgehendenden Stellkräften elastisch nachgibt, so daß das Schaltwerk und damit auch der Handschaltgriff seine Endstellung erreichen kann. Hierzu kann es vorteilhaft sein, entweder die in der Halbschale vorgesehene Aufnahmenut hinsichtlich ihrer Tiefe so vorzubereiten, daß genügend Freiraum vorhanden ist, der das Ausweichen des federnden Rastnockens gestattet. Eine andere Lösung kann darin bestehen, daß das Halteteil im Bereich seines Längsstreifens einen leichten zum Handschaltgriff zum Schaltwerk weisenden Knick aufweist, infolge dessen das mit dem Rastnocken versehene Ende des Halteteils geringfügig vorragt und so einen Abstand zur Gehäusewand bildet, der bei Beaufschlagung des Rastnokkens sich verringert.

Diese und weitere vorteilhafte Ausgestaltungen und Verbesserungen der Erfindung sind in den Unteransprüchen angegeben.

Anhand eines in der Zeichnung dargestellten Ausführungsbeispieles sollen die Erfindung, vorteilhafte Ausgestaltungen und besondere Vorteile der Erfindung näher erläutert und beschrieben werden.

Es zeigen:
- Figur 1: Seitenansicht eines geöffneten elektrischen Schaltgerätes mit schematisiert dargestelltem Schaltwerk, Handschaltgriff und Kontaktstelle in Ausschaltstellung,
- Figure 2: Längsschnitt durch die Anordnung gemäß Figur 1 entlang der Schnittlinie I-I,
- Figur 3: die Anordnung gemäß Figur 2 in Einschaltstellung,
- Figur 4: Längsschnitt durch die Anordnung gemäß Figur 3 entlang der Schnittlinie II-II,
- Figur 5: die Anordnung gemäß Figur 1 nach selbsttätiger Auslösung,
- Figur 6: Längsschnitt durch die Anordnung gemäß Figur 5 entlang der Schnittlinie III-III und
- Figur 7: ein in ein Schaltgerät einlegbares Halteteil.

In Figur 1 ist die Seitenansicht eines elektrischen Schaltgerätes 10 dargestellt, das ein aus zwei Halbschalen 12 gebildetes Gehäuse aufweist, von denen hier jedoch nur eine Halbschale 12 zu sehen ist.

Zur Verdeutlichung der Erfindung ist von der naturgetreuen Darstellung der Einbauteile des Schaltgerätes 10 abgesehen worden, d. h. ein Handschaltgriff 14 sowie ein mit diesem verbundene zum Schaltwerk 16 gehöriger Kniehebel 18 und ein mit diesem gekoppelter beweglicher Kontakthebel 20 sind schematisiert dargestellt, während die übrigen Einbauteile ganz weggelassen wurden, da sie für das Verständnis der Erfindung nicht von Belang sind.

Die in der Figur 1 wiedergegebene Schaltstellung entspricht der Ausschaltstellung des beweglichen Kontakthebels 20, wobei aufgrund der mechanischen Kopplung mit dem Handschaltgriff 14 diese eine definierte Endstellung einnimmt.

Der bewegliche Kontakthebel 20 korrespondiert mit einem ortsfest angeordneten Kontaktstück 22. Ferner befindet sich im Bereich des Schaltwerks 16 ein als Rastnocken 24 dienender Vorsprung, der so angeordnet ist, daß er in einer bestimmten Schaltstellung des Schaltwerks 16 mit diesem zusammenarbeitet.

In Figur 2 ist ein Längsschnitt durch die Anordnung gemäß Figur 1 entlang der Schnittlinie I-I dargestellt, aus welchem die Tiefenausdehnung und Lage der zuvor erwähnten Teile erkennbar sind.

Aus dieser Darstellung ist ferner ersichtlch, daß der Kniehebel 18 sich in Dickenrichtung des Schaltgerätes 10 bzw. der Halbschale 12 soweit erstreckt, daß er mit dem Rastnocken 24 eine gemeinsame Anlagefläche besitzt.

In Figur 3 ist das aus Figur 1 bekannte elektrische Schaltgerät 10 in Einschaltstellung seines beweglichen Kontakthebels 20 dargestellt, wobei der Handschaltgriff 14 seine andere, gegenüber der in Figur 1 dargestellten Endstellung um etwa 90° geschwenkte Endstellung eingenommen hat. Aus dieser Ansicht ist ersichtlich, daß der Kniehebel 18 des Schaltwerks 16 eine vom Rastnocken 24 entfernte Lage einnimmt.

Die in Figur 4 gezeigte Schnittdarstellung, die der Schnittlinie II-II in Figur 3 folgt, zeigt die aus Figur 3 ersichtlichen Merkmale aus ner um 90° versetzten Ansicht.

In Figur 5 ist das aus Figur 1 und 3 bekannte elektrische Schaltgerät 10 dargestellt, dessen beweglicher Kontakthebel 20 vom festen Kontaktstück 22 abgehoben ist. Der mit ihm über den Kniehebel 18 verbundene Handschaltgriff 14 befindet sich hierbei in eine Zwischenstellung, die zwischen den in Figur 1 bzw. Figur 3 gezeigten Endstellungen liegt. Dies hat seine Ursache darin, daß infolge eines aufgetretenen Störfalls das Schaltgerät 10 selbsttätig ausgelöst hat, wobei der hier nicht dargestellte Auslöser auf das Schaltwerk derart einwirkt, daß der Kniehebel 18 die in Figur 5 gezeigte Position einnimmt. Hierbei ist einerseits sichergestellt, daß der bewegliche Kontakthebel 20 vom festen Kontaktstück 22 abhebt und andererseits, daß sich der Kniehebel 18 am Rastnocken 24 anlegt, der die Rückstellung in die in Figur 1 gezeigte Position des Handschaltgriffs 14 verhindert.

Gemäß der in Figur 6 gezeigten Schnittdarstellung entlang der Schnittlinie III-III in Figur 5 liegt der Kniehebel 18 derart am Rastnocken 24 an, daß die zuvor angesprochene Rückstellung in die der Ausschaltstellung entsprechende Endstellung des Handschaltgriffs 14 nur durch dessen manuelle Betätigung möglich ist.

In Figur 7 ist ein Halteteil 21 dargestellt, welches aus einem langen Streifen 23 gebildet ist, an dessen Enden jeweils in gleicher Richtung ein kurzer Schenkel 24 und ein langer Schenkel 25 abgewinkelt sind. Der kurze Schenkel 24 dient hierbei als Rastnocken 24, während sich der lange Schenkel 25 an dem hier nicht dargestellten, zwischen den beiden Schenkeln 24, 25 angeordneten Schaltwerk 16 abstützt.

Zur eindeutigen Lagejustierung dienen zwei Einformungen 26, die nahe dem langen Schenkel in die Seitenkanten des Streifens 23 eingelassen sind. In diese Ausnehmungen greifen Haltenocken des Schaltwerks 16, wodurch das Halteteil 21 in bezug auf seine Lage zum Schaltwerk 16 und dort insbesondere zum Kniehebel 18 zentriert wird.

Als Schaltwerk 16 kann hierbei jedes bekannte Schaltwerk vorgesehen sein, bei dem ein Kniehebel 18 mit dem Handschaltgriff 14 gekoppelt ist und vom Auslöser beaufschlagt wird bei selbsttätiger Auslösung infolge einer Störung. Insbesondere ist jedoch an ein Schaltwerk gemäß der deutschen Patentanmeldung P 33 42 469.1 derart vorgesehen, auf welches die in Figur 7 dargestellte Ausführung des Halteteils 21 zugeschnitten ist.

Die Funktion des Halteteils 21 ist dabei derart vorgesehen, daß sich der Kniehebel 18 am Rastnocken 24 anlegt, wenn die selbsttätige Auslösung durch den nicht näher dargestellten Auslöser erfolgt. Durch manuelle Betätigung des mit dem Kniehebel 18 gekoppelten Handschaltgriffs 14 kann der Widerstand, der durch den Rastnocken 24 dem Kniehebel 18 entgegenwirkt, überwunden werden, so daß dieser in die in Figur 1 gezeigte Ausschaltstellung gelangt.

Diese Funktion wird selbstverständlich auch durch einen ortsfest mit der Gehäusehalbschale 12 verbundenen Rastnocken 24 erreicht. Wesentlich ist, daß jeweils die Rückstellkraft des Schaltgerätes 10 zwar den beweglichen Kontakthebel 20 vom festen Kontaktstück 22 abhebt und den Handschaltgriff 14 aus seiner der Einschaltstellung entsprechenden Endstellung bewegt nicht aber ausreicht, die Verrastung mit dem Rastnocken 24 zu überwinden.

## Patentansprüche

1. Elektrisches Schaltgerät (10), insbesondere Leitungsschutzschalter, mit einem aus zwei Flachschalen (12) gebildeten Gehäuse (12), mit einem darin angeordneten Schaltwerk, das mit einem Handschaltgriff (14) und mit einem beweglichen Kontakthebel (20) gekoppelt ist, der zwei stabile Schaltstellungen einnimmt, wobei jede Schaltstellung des Kontakthebels (20) einer Endstellung des Handschaltgriffs (14) entspricht, wobei der Handschaltgriff (14) bei selbsttätiger Auslösung des elektrischen Schaltgerätes (10) eine Zwischenstellung einnimmt, die zwischen seinen Endstellungen liegt und die selbsttätig ausgelöste Öffnung der Kontakte (20, 22) anzeigt, dadurch gekennzeichnet, daß das Gehäuse (12) einen Rastnocken (24) aufweist, der mit einem mit dem Handschaltgriff (14) gelenkig verbundenen Kniehebel (18) des Schaltwerks (16) zusammenarbeitet und als Anschlagfläche für diesen zu dessen Verrastung dient, wobei die Verrastung durch manuelle Betätigung des Handschaltgriffs (14) zu dessen Verbringung in eine seiner Endstellungen überwindbar ist, und daß der Rastnocken (24) vorzugsweise in wenigstens einer der Flachschalen (12) angeordnet ist.

2. Elektrisches Schaltgerät nach Anspruch 1, dadurch gekennzeichnet, daß der Rastnocken (24) einstückig mit der Flachschale (12) verbunden ist oder an ein Halteteil (21) angeformt ist, das in die Flachschale (12) des Gehäuses eingelegt ist.

3. Elektrisches Schaltgerät nach einem der Ansprüche 1 und 2, dadurch gekennzeichnet, daß der in einer Zwischenstellung befindliche Handschalthebel (14) nur in einer Endstellung vorzugsweise in der Ausschaltstellung des beweglichen Kontakthebels (20) fixierbar ist.

4. Elektrisches Schaltgerät nach einem der Ansprüche 2 und 3, dadurch gekennzeichnet, daß das mit dem Rastnocken (24) versehene Halteteil (21) aus elastischem Material gefertigt ist.

5. Elektrisches Schaltgerät nach Anspruch 4, dadurch gekennzeichnet, daß das Halteteil (21) als Streifen mit jeweils gleichgerichteten Abwinklungen (24, 25) an seinen Enden ausgeschaltet ist, deren Schenkel (24, 25) unterschiedliche Länge besitzen, wobei der kürzere Schenkel als Rastnocken (24) dient und der längere Schenkel (25) sich am Schaltwerk (16) abstützt.

6. Elektrisches Schaltgerät nach Anspruch 5, dadurch gekennzeichnet, daß der Streifen (23) nahe der Abwinklung des längeren Schenkels (25) an seinen Längskanten zwei gegenüberliegend angeordnete Einformungen (26) aufweist, die zur Aufnahme von Haltenocken des Schaltwerks (16) dienen, an denen sich das Halteteil (21) zentriert.

7. Elektrisches Schaltgerät nach einem der vorherigen Ansprüche, dadurch gekennzeichnet, daß die Flachschale (12) mit einer Nut versehen ist, die ein Halteteil (21) aufnimmt und zu dessen Führung dient.

## Claims

1. Electrical switching device (10), in particular line-protective circuit breaker, having a housing (12) formed from two flat shells (12), having arranged therein a switching mechanism which is coupled to a switching handle (14) and a moving contact lever (20) which assumes two stable switching positions, each switching position of the contact lever (20) corresponding to an end position of the switching handle (14), the switching handle (14) assuming an intermediate position when the electrical switching device (10) trips automatically, which position lies between its end positions and indicates the automatically tripped opening of the contacts (20, 22), characterized in that the housing (12) has a locking stud (24) which interacts with a toggle lever (18), connected in an articulated manner to the switching handle (14), of the switching mechanism (16) and serves as stop surface for said toggle lever for its locking, it being able to overcome the locking by manually actuating the switching handle (14) for its displacement into one of its end positions, and in that the locking stud (24) is preferably arranged in at least one of the flat shells (12).

2. Electrical switching device according to Claim 1, characterized in that the locking stud (24) is integrally connected to the flat shell (12) or formed onto a holding part (21) which is placed into the flat shell (12) of the housing.

3. Electrical switching device according to one of Claims 1 and 2, characterized in that the switching hand-lever (14) which is in an intermediate position can be fixed in only one end position, preferably in the switched-off position of the moving contact lever (20).

4. Electrical switching device according to one of Claims 2 and 3, characterized in that the holding part (21) provided with the locking stud (24) is made from elastic material.

5. Electrical switching device according to Claim 4, characterized in that the holding part (21) is switched off [sic] on its ends as strip with bent parts (24, 25) which in each case point in the same direction and whose legs (24, 25) have different lengths, the shorter leg serving as locking stud (24) and the longer leg (25) being supported on the switching mechanism (16).

6. Electrical switching device according to Claim 5, characterized in that the strip (23) has close to the bent part of the longer leg (25) at its longitudinal edges two oppositely arranged indentations (26) which serve to accommodate holding studs of the switching mechanism (16) on which the holding part (21) centres itself.

7. Electrical switching device according to one of the preceding claims, characterized in that the flat shell (12) is provided with a groove which accommodates a holding part (21) and serves for its guidance.

## Revendications

1. Appareil de commutation (10) électrique, en particulier disjoncteur de protection de ligne, comportant un boîtier (12) formé de deux coquilles plates (12) avec, disposé dans celui-ci, un mécanisme de commutation qui est couplé à une manette de commutation manuelle (14) et à un levier porte-contact (20) mobile qui occupe deux positions extrêmes stables, chaque position de commutation du levier porte-contact (20) correspondant à une position extrême de la manette de commutation manuelle (14), la manette de commutation manuelle (14) prenant lors du déclenchement automatique de l'appareil de commutation (10) électrique une position intermédiaire qui est située entre ses deux positions extrêmes et indique l'ouverture des contacts (20, 22) par déclenchement automatique, caractérisé par le fait que le boîtier (12) présente un doigt de verrouillage (14) qui coopère avec un levier à genouillère (18) du mécanisme de commutation (16) lié de manière articulée à la manette de commutation manuelle (14) et sert de surface de butée à celui-ci pour son verrouillage, le verrouillage pouvant être vaincu par actionnement manuel de la manette de commutation manuelle (14) aux fins d'amener cette dernière dans l'une de ses positions extrêmes et par le fait que le doigt de verrouillage (24) est disposé de préférence dans au moins l'une des coquilles plates (12).

2. Appareil de commutation électrique selon la revendication 1, caractérisé par le fait que le doigt de verrouillage (24) est lié d'une pièce à la coquille plate (12) ou est formé sur une partie support (21) qui est placée dans la coquille plate (12) du boîtier.

3. Appareil de commutation électrique selon l'une des revendications 1 et 2, caractérisé par le fait que la manette de commutation manuelle (14) qui se trouve dans une position intermédiaire ne peut être immobilisée que dans une position extrême, de préférence dans la position d'ouverture du levier porte-contact mobile.

4. Appareil de commutation électrique selon l'une des revendications 2 et 3, caractérisé par le fait que la partie support (21) pourvue du doigt de verrouillage (24) est réalisée en matériau élastique.

5. Appareil de commutation électrique selon la revendication 4, caractérisé par le fait que la partie support (21) est agencée sous la forme d'une lame avec à chacune de ses extrémités des parties (24, 25) pliées dans la même direction, dont les bras (24, 25) ont des longueurs différentes, le bras le plus court servant de doigt de verrouillage (24) et le bras le plus long (25) prenant appui sur le mécanisme de commutation (16).

6. Appareil de commutation électrique selon la revendication 5, caractérisé par le fait que la lame (23) présente sur son bord longitudinal, à proximité de la pliure du bras (25) le plus long, deux formes (26) en creux en vis-à-vis qui sont destinées à recevoir des ergots de retenue du mécanisme de commutation (16) sur lesquels la partie support (21 se centre.

7. Appareil de commutation électrique selon l'une des revendications précédentes, caractérisé par le fait que la coquille plate (12) est pourvue d'une rainure qui reçoit une partie support (21) et assure le guidage de celle-ci.
